# EUROPÄISCHE PATENTSCHRIFT

(11) **EP 3 406 781 B1**
(45) Veröffentlichungstag und Bekanntmachung des Hinweises auf die Patenterteilung: **18.02.2026**
(21) Anmeldenummer: 17172134.3
(22) Anmeldetag: 22.05.2017
(51) Int. Cl.: D05C 15/22

(54) **GREIFER FÜR EINE TUFTINGMASCHINE**
GRIPPER FOR TUFTING MACHINE
BOUCLEUR POUR MACHINE À TUFTER

(43) Veröffentlichungstag der Anmeldung: 28.11.2018
(73) Patentinhaber: Groz-Beckert KG, 72458 Albstadt (DE)
(72) Erfinder: KLEIN, Michael, 45768 Marl (DE); ENGLMEIER, Andreas, 46348 Raesfeld (DE)

(56) Entgegenhaltungen:
- EP-A1- 0 200 810
- EP-A1- 1 908 871
- EP-A1- 2 412 859
- DE-A1- 2 341 567
- FR-A- 1 473 511
- US-A1- 2009 107 371

## Beschreibung

Greifer für Tuftingmaschinen sind in vielen verschiedenen Ausführungen bekannt. Es ist die Aufgabe von Greifern in Tuftingmaschinen das Garn von einer Nadel, die das Garn durch ein Trägermaterial transportiert, abzunehmen, um eine Schlaufe zu bilden. Oft wird diese Schlaufe direkt nach deren Erzeugung aufgeschnitten. Dazu arbeitet der Greifer mit einem Messer zusammen, das am Greifer anliegt und an diesem entlang gleitet. Um den Greifer vor übermäßigem Verschleiß durch das Messer zu schützen, ist am Grundkörper des Greifers häufig ein Einsatzkörper aus einem verschleißfesten Material angeordnet und zumeist angelötet.

Solche Greifer sind zum Beispiel in US 2009/107371, EP 2 412 859 A1, EP 1 953 290 A1, EP 0 200 810A1 und DE 23 41 567 A1 gezeigt.

Die EP 2 412 860 A9 zeigt ebenfalls einen solchen Greifer. Zur Sicherung des Einsatzkörpers in seiner Sollposition während der Herstellung des Greifers (insbesondere während des Lötvorgangs) weist dieser in einem Ausführungsbeispiel ein Federelement auf, welches im Halteabschnitt des Grundkörpers angeordnet ist. Das Federelement ist sehr filigran und dadurch in seiner Wirkung begrenzt.

Allen oben genannten Greifern ist gemeinsam, dass ein beträchtlicher Spalt zwischen dem Grundkörper und dem Einsatzkörper vorliegen kann. An einer Stelle, an der das Garn Kontakt zu diesem Spalt hat, wird das Garn das verhältnismäßig weiche Lot mit der Zeit auswaschen und wird dann von den Kanten des Grundkörpers und des Einsatzkörpers beschädigt. Dies führt dazu, dass die Teppichoberfläche durch die gerissenen Filamente uneben und struppig wirkt. Dieses Problem tritt bevorzugt an einer Hakeninnenseite auf, weil hier das Garn zwangsweise häufig Kontakt zu einem dort vorliegenden Spalt hat, da dieser Bereich dazu dient das Garn von der Nadel aufzunehmen und damit zwangsweise eine Relativbewegung zwischen Garn und Greifer auftritt. In manchen Fällen kann es sogar vorkommen, dass das Garn verklemmt und dann reißt.

Ausgehend von diesem Stand der Technik ist es die Aufgabe der vorliegenden Erfindung einen Greifer anzugeben, bei dem die oben genannten Probleme vermieden oder verringert werden und ein gleichmäßiges Warenbild am Produkt erhalten wird.

Gelöst wird diese Aufgabe durch einen Greifer, der einen Grundkörper und einen Einsatzkörper aufweist, wobei der Greifer in seiner Längsrichtung einen Halteabschnitt und einen Führungsabschnitt aufweist. Der Führungsabschnitt endet in der Längsrichtung abgewandt vom Halteabschnitt in einem Haken. Der Haken weist eine Innenseite auf, in der ein Fügespalt zwischen dem Grundkörper und dem Einsatzkörper angeordnet ist. Erfindungsgemäß ist im Führungsabschnitt des Greifers am Grundkörper ein Anschlagmittel angeordnet, gegen das der Einsatzkörper in Längsrichtung zum Halteabschnitt angeschlagen ist. Durch diese Ausführung des Grundkörpers wird der Fügespalt in der Innenseite des Hakens in seiner Größe begrenzt. Dementsprechend ist im Führungsabschnitt des Greifers am Einsatzkörper ein Anlagemittel angeordnet, das am Anschlagmittel des Grundkörpers in Längsrichtung zum Halteabschnitt angeschlagen ist. Bei der Herstellung des Greifers müssen der Grundkörper und der Einsatzkörper gefügt und miteinander verbunden werden. Eine bevorzugte Möglichkeit zum Herstellen der Verbindung kann ein Löten sein. Beim Lötvorgang bzw. beim Abkühlen und Aushärten des Lots kann es zu einer Verschiebung der Position des Einsatzkörpers relativ zum Grundkörper kommen. Der Spalt zwischen dem Grundkörper und dem Einsatzkörper kann unkontrolliert und an verschiedenen Stellen unterschiedlich anwachsen. Eine vergleichbare Verschiebung kann auch beim Aushärten einer Klebeverbindung auftreten, wenn der Grundkörper und der Einsatzkörper verklebt werden. Unabhängig von einer bestimmten Art der Verbindung bestimmen das Anschlagmittel am Grundkörper und das Anlagemittel am Einsatzkörper eine relative Position der Körper in Längsrichtung zueinander, in der insbesondere der Fügespalt in der Hakeninnenseite eine begrenzte Größe aufweist. Durch die begrenzte Größe des Fügespalts in der Innenseite des Hakens wird die Gefahr verringert, dass das Garn an den Kanten des Grundkörpers und des Einsatzkörpers, die in der Innenseite des Hakens den Fügespalt begrenzen, beschädigt wird. Der Einsatzkörper ist in Längsrichtung erfindungsgemäß an drei Stellen am Grundkörper angeschlagen, wobei jeweils ein Fügespalt zwischen den Körpern, die an einander angeschlagen sind, vorliegt. An beiden Enden des Einsatzkörpers in Längsrichtung ist der Einsatzkörper vom Grundkörper umfasst. Diese beiden Anschläge wirken in der Längsrichtung, sind aber unterschiedlich orientiert. Der dritte und erfindungsgemäße Anschlag wirkt in derselben Orientierung in der Längsrichtung wie der Anschlag im Haltebereich. Durch die Anordnung im Führungsbereich begrenzt dieser dritte Anschlag die Größe des Fügespalts in der Hakeninnenseite.

Die Längsrichtung des Greifers ist durch die Schneidkante, die in bekannter Weise im Führungsabschnitt am Einsatzkörper ausgebildet ist, definiert. Senkrecht zur Längsrichtung weist die Breitenrichtung die Richtung, in der die beiden größeren Flachseiten des schmalen Greifers beabstandet sind. Senkrecht zu beiden vorgenannten ist die Höhenrichtung, die in Richtung des Trägermaterials im in der Maschine eingebauten Zustand des Greifers zeigt. Der Halteabschnitt des Greifers dient der Befestigung des Greifers an der Tuftingmaschine und bildet einen Endbereich des Greifers in Längsrichtung. Häufig sind mehrere Greifer in einem Modul zusammengefasst und der Halteabschnitt dann in einem sogenannten Modulblock festgelegt.

Der Haken verhindert, dass die aufgenommenen Schlaufen wieder vom Greifer herunter gleiten können. Der Haken kann sich zu diesem Zweck von der Schneidkante bzw. von einer Verlängerung der Schneidkante ausgehend so in der Höhenrichtung erstrecken, dass sich die Ausdehnung des Greifers in der Höhenrichtung vergrößert. In anderen Worten bildet der gesamte Führungsbereich einen länglichen, am Halteabschnitt abgewandten Ende hakenförmigen Körper. Am Haken ist insbesondere eine Innenseite ausgebildet, deren Flächensenkrechte ungefähr in Längsrichtung zum Halteabschnitt orientiert ist. Der Grundkörper und der Einsatzkörper erstrecken sich in den Haken und bilden einen Fügespalt im Verlauf der Innenseite des Hakens. Es kann vorteilhaft sein, wenn dieser Fügespalt weit zur äußeren Kante der Hakeninnenfläche verlagert ist. Eine unter Zugspannung stehende Schlaufe wird dann nicht so häufig Kontakt zu diesem Fügespalt haben. Besonders bevorzugt wird die Innenseite des Hakens zu mindestens 50% durch den Einsatzkörper gebildet. Es ist aber auch denkbar, dass die Innenseite zu 65% oder 80% durch den Einsatzkörper gebildet ist.

Es ist von Vorteil, wenn das Anschlagmittel am Grundkörper im Führungsabschnitt in dessen Endbereich in Längsrichtung in der vom Halteabschnitt abgewandten Richtung angeordnet ist. Dadurch ist der Abstand in Längsrichtung zwischen dem Anschlagmittel und dem vom Halteabschnitt entfernt liegenden Ende des Greifers klein im Vergleich zu seiner gesamten Erstreckung in Längsrichtung. Streuungen in den Abmaßen des Grundkörpers, die bei üblichen Herstellmethoden für solche Grundkörper Bruchteile der gesamten Erstreckung betragen, fallen dann in diesem Endbereich entsprechend kleiner aus. Der Einsatzkörper ist in einem bevorzugten Ausführungsbeispiel in Längsrichtung vom Grundkörper an beiden Enden umgriffen, so dass ein Maximalmaß an Ungenauigkeit in der Längspositionierung zwar nicht überschritten werden kann. Allerdings sind der Grundkörper und der Einsatzkörper in Längsrichtung relativ lang, so dass die Streuungen in den Längenmaßen beider Teile herstellungsbedingt nicht vernachlässigbar sind. Durch die Anordnung des Anschlagmittels und des Anlagemittels im vom Halteabschnitt entfernt liegenden Endbereich werden die Abweichungen in diesem Endbereich entsprechend kleiner. Da das Anschlagmittel und das Anlagemittel zur exakten Positionierung zusammen wirken, müssen die beiden Positionierungsmittel am Grundkörper und am Einsatzkörper entsprechend zusammentreffend angeordnet sein. Im Halteabschnitt ist die exakte Positionierung beider Teile in Längsrichtung bei den erfindungsgemäßen Ausführungsbeispielen nicht entscheidend.

Bevorzugt kann der Abstand in Längsrichtung des Anschlagmittels vom Ende des Führungsabschnitts in Richtung auf den Halteabschnitt mindestens 2 mal so groß sein, wie der Abstand in Längsrichtung des Anschlagmittels von dem Halteabschnitt abgewandten Ende des Führungsabschnitts des Greifers. Der Unterschied der Abstände kann aber auch mindestens einen Faktor 3 oder mindestens einen Faktor 4 oder mehr betragen.

Bevorzugt ist das Anschlagmittel fest am Grundkörper und das Anlagemittel fest am Einsatzkörper angeordnet. Fest ist im Sinne dieser Erfindung als relativ zum jeweiligen Körper unverschiebbar und unverformbar zu verstehen. Insbesondere federnde Elemente, die aus dem Stand der Technik bekannt sind, sind nicht in diesem Sinne fest angeordnet.

In einer vorteilhaften Ausführung weist das Anschlagmittel ein Anschlagflächenelement mit einer Flächensenkrechten auf, die in Längsrichtung zum vom Halteabschnitt abgewandten Ende des Führungsabschnitts des Greifers weist. Weiterhin ist bevorzugt, dass das Anlagemittel ein am Einsatzkörper angeordnetes Anlageflächenelement aufweist, mit einer Flächensenkrechten, die in Längsrichtung zum Halteabschnitt weist. Vorteilhaft ist ferner, wenn die beiden Flächenelemente an einander angrenzend angeordnet sind. Die Flächenelemente mit der entsprechenden Ausrichtung können relativ klein sein oder auch an gekrümmten Flächen fast nur punktuell vorliegen. Liegen keine entsprechend ausgerichteten Flächenelemente vor, besteht die Möglichkeit, dass die Körper nicht exakt zu einander positioniert sind. Erfindungsgemäß können auch nur annähernd entsprechend ausgerichtete Flächenelemente vorliegen. Angrenzend kann in der vorliegenden Schrift verschiedene Bedeutungen haben. Zum Einen können die Flächenelemente direkt berührend an einander anliegen, um so die exakte Positionierung zu gewährleisten. Andererseits ist es erfindungsgemäß auch vorgesehen, dass zwischen den Flächenelementen, also zwischen Grundkörper und Einsatzkörper, ein Haftmittel (wie Lot, Klebstoff oder ähnliches) angeordnet ist. Diese Zwischenschicht kann bei der Auslegung der relativen Position des Anschlagmittels und des Anlagemittels berücksichtigt und einberechnet werden. Ebenso kann zwischen dem Anschlagmittel und dem Anlagemittel ein Haftmittel vorliegen, wenn davon die Rede ist, dass der Einsatzkörper am Grundkörper angeschlagen ist.

Das Anschlagmittel kann durch einen Vorsprung am Grundkörper gebildet sein. Das Anlagemittel kann dann komplementär zum Anschlagmittel als eine Vertiefung am Einsatzkörper gebildet sein. In einem bevorzugten Ausführungsbeispiel ist das Anschlagmittel ein Vorsprung am Grundkörper und das Anlagemittel eine dazu angepasste Vertiefung am Einsatzkörper. Flächenelemente der Vertiefung liegen dann mit oder ohne Zwischenschicht aus einem Haftmittel an Flächenelementen des Vorsprungs an, womit die relative Position der Körper zu einander exakt eingestellt ist. Der Vorsprung kann einstückig mit dem Grund- oder Einsatzkörper ausgebildet sein und damit insbesondere aus demselben Material bestehen. Der Vorsprung kann durch ein zusätzliches Bauteil gebildet sein, das an einem der Körper festgelegt ist.

In einer vorteilhaften Ausgestaltung überlappen der Grundkörper und der Einsatzkörper in einer Breitenrichtung nicht. Insbesondere sind beide Körper dann mit einer gleichen Breite ausgestattet. Dies schließt allerdings nicht aus, dass einer der Körper oder beide Körper bereichsweise in ihrer Breite reduziert sind. Zum Beispiel am Ende des Greifers, das vom Halteabschnitt entfernt liegt, können Verringerungen der Breite des Grundkörpers und/oder des Einsatzkörpers vorliegen, um zum Beispiel Freiraum für die Tuftingnadel zu schaffen oder den Greifer anzuspitzen, um das Aufnehmen der Schlaufe zu erleichtern. Es sind weitere Formmerkmale an Greifern bekannt, die die Breite der Körper anpassen und welche alle ausdrücklich mit der vorliegenden Erfindung kompatibel sind. Ebenso ist es möglich, dass der Greifer an seinem vom Halteabschnitt entfernt liegenden Ende in verschiedenen Richtungen abgerundet ausgeführt ist. Insofern sind die Flachseiten des Greifers nicht zwangsweise auf der ganzen Fläche eben. Es sind aber Ausführungen vom Erfindungsgedanken umfasst, bei denen der Einsatzkörper zum Beispiel in einer Tasche des Grundkörpers aufgenommen ist und somit zumindest abschnittsweise eine kleinere Breite als der Grundkörper an seiner breitesten Stelle aufweist.

Zwischen dem Grundkörper und dem Einsatzkörper ist bevorzugt ein Haftmittel, insbesondere ein Lot angeordnet. Allerdings sind jegliche andere Haftmittel wie zum Beispiel Klebstoffe in der vorliegenden Erfindung verwendbar. Weiterhin ist bevorzugt, wenn das Haftmittel an jeder Stelle, an der der Grundkörper und der Einsatzkörper an einander angrenzen, vorliegt. Ebenso ist aber auch möglich, dass in verschiedenen angrenzenden Bereichen, wie zum Beispiel im Bereich des Anschlag- und des Anlagemittels, kein Haftmittel vorliegt und sich die Körper direkt berühren.

Der Einsatzkörper kann Hartmetall aufweisen oder auch ganz aus Hartmetall oder einem anderen besonders verschleißfesten Material bestehen. Der Grundkörper weist bevorzugt einen Werkzeugstahl auf oder besteht ganz aus einem solchen. Alle für den jeweiligen Einsatzfall angepaßten Materialien sind für den Grundkörper und den Einsatzkörper denkbar. Durch den Grundgedanken bestehen keinerlei Einschränkungen bezüglich der Materialauswahl, sofern an den Körpern Anschlagmittel und/oder Anlagemittel anformbar sind und diese sich mit einem Haftmittel fügen lassen.
- Fig. 1: Figur 1 zeigt einen erfindungsgemäßen Greifer in einer Ansicht auf eine Flachseite, wobei der Greifer in einem Greiferblock gehalten ist.
- Fig. 2: Figur 2 zeigt einen weiteren erfindungsgemäßen Greifer, wiederum in einer Ansicht auf eine Flachseite.
- Fig. 3: Figur 3 zeigt eine vergrößerte Ansicht des Endbereichs des Greifers aus Figur 1
- Fig. 4a: Figur 4a zeigt den Grundkörper aus der Figur 3
- Fig. 4b: Figur 4b zeigt den Einsatzkörper aus der Figur 3
- Fig. 5: Figur 5 zeigt einen weiteren erfindungsgemäßen Greifer
- Fig. 6: Figur 6 zeigt einen weiteren erfindungsgemäßen Greifer

Figur 1 zeigt einen erfindungsgemäßen Greifer 1 in einer Ansicht auf eine Flachseite 16, wobei der Greifer 1 in einem Greiferblock 17 gehalten ist. Für alle Figuren gilt, dass zur Vereinfachung Details in den Zeichnungen weitestgehend weggelassen wurden. Zum Beispiel ist zwischen dem Grundkörper 2 und dem Einsatzkörper 3 nie ein ausgedehnter Fügespalt dargestellt, sondern nur eine einfache Linie an der Fügestelle gezeichnet. Auch sind die Längsrichtung und die Höhenrichtung angegeben. Die Orientierung ist für alle folgenden Zeichnungen dieselbe. An dem Greiferblock 17 der Figur 1 können weitere Greifer 1 festgelegt sein, die durch den dargestellten Greifer 1 verdeckt sind. Insofern dient Figur 1 nur zur groben Übersicht.

Figur 2 zeigt einen weiteren erfindungsgemäßen Greifer 1, wiederum in einer Ansicht auf eine Flachseite 16. Zur Verdeutlichung sind mit geschweiften Klammern der Halteabschnitt 4 und der Führungsabschnitt 5 angegeben. Sowohl der Grundkörper 2 als auch der Einsatzkörper 3 erstrecken sich in den Halteabschnitt 4 und in den Führungsabschnitt 5 und bis in den Haken 14. Der Haken bildet unter Anderem eine Innenseite 15, die zum Halteabschnitt 4 orientiert ist. In diesem Ausführungsbeispiel bildet der Einsatzkörper 3 ein Anlagemittel 7, das vom Einsatzkörper 3 vorspringt und mit einem Anschlagmittel 6, das am Grundkörper 2 vertieft ausgebildet ist, zusammen wirkt. Das Anschlagmittel 6 am Grundkörper 2 weist eine Flächensenkrechte 9 auf, die als Pfeil ausgehend vom Anschlagmittel 6 eingezeichnet ist. Ebenso ist die Flächensenkrechte 11 des Anlagemittels 7 des Einsatzkörpers 3 als Pfeil ausgehend vom Anlagemittel 7 eingezeichnet. An der Innenseite 15 des Hakens 14 bilden der Grundkörper 2 und der Einsatzkörper 3 einen Fügespalt 18, der allerdings wiederum nur als einfache Linie dargestellt ist.

Figur 3 zeigt eine vergrößerte Ansicht des Endbereichs des Greifers 1 aus Figur 1. Das Ende des Greifers 1 weist eine Anspitzung auf, was durch die Anschliffkante 19 am Grundkörper 2 veranschaulicht ist. Der Einsatzkörper 3 bildet den größten Teil der Innenseite 15 des Hakens 14. Am Grundkörper 2 ist ein Anschlagmittel 6 ausgebildet, das gegenüber dem Grundkörper 2 vorspringt. Entsprechend ist am Einsatzkörper 3 ein Anlagemittel 7 ausgebildet, das an das Anschlagmittel 6 am Grundkörper 2 angrenzt. Wiederum ist der Fügespalt 18 zwischen dem Grundkörper 2 und dem Einsatzkörper 3 nur als einfache Linie gezeichnet, obwohl ein durchaus erkennbarer Spalt zwischen den Teilen vorliegen kann.

Figur 4a zeigt den Grundkörper 2 aus Figur 3. Figur 4b zeigt den Einsatzkörper 3 aus Figur 3. Die beiden Körper sind in Längsrichtung exakt zueinander ausgerichtet, allerdings ist zum besseren Verständnis der Einsatzkörper in entgegengesetzter Höhenrichtung H nach unten verlagert. Der Grundkörper weist einen Vorsprung 12 auf, der einen Anschlagflächenbereich 8 mit einer Flächensenkrechten 9, die als Pfeil dargestellt ist, auf. Der Einsatzkörper 3 weist eine Vertiefung 13 auf. In der Vertiefung 13 liegt ein Anlageflächenelement 10 mit einer Flächensenkrechten 11, die als Pfeil dargestellt ist, vor.

Figur 5 zeigt einen weiteren erfindungsgemäßen Greifer 1. Abweichend zu den vorherigen Ausführungsbeispielen weist der Einsatzkörper 3 einen Vorsprung 12 auf, der in Längsrichtung L ganz am Ende des Einsatzkörpers 3 angeordnet ist.

Figur 6 zeigt einen weiteren erfindungsgemäßen Greifer 1. In diesem Ausführungsbeispiel ist das Anlagemittel 7 am Einsatzkörper 3 wiederum in Längsrichtung L am Ende des Einsatzkörpers 3 vorgesehen, allerdings in diesem Beispiel am in Höhenrichtung H unteren Bereich des Einsatzkörpers 3. Am Grundkörper 2 ist ein entsprechendes Anschlagmittel 6 ausgebildet.

| Bezugszeichenliste | |
|---|---|
| 1 | Greifer |
| 2 | Grundkörper |
| 3 | Einsatzkörper |
| 4 | Halteabschnitt |
| 5 | Führungsabschnitt |
| 6 | Anschlagmittel |
| 7 | Anlagemittel |
| 8 | Anschlagflächenelement |
| 9 | Flächensenkrechte des Anschlagflächenelements |
| 10 | Anlageflächenelement |
| 11 | Flächensenkrechte des Anlageflächenelement |
| 12 | Vorsprung |
| 13 | Vertiefung |
| 14 | Haken |
| 15 | Innenseite des Hakens |
| 16 | Flachseite |
| 17 | Greiferblock |
| 18 | Fügespalt |
| 19 | Anschliffkante |
| | |
| | |
| B | Breitenrichtung |
| H | Höhenrichtung |
| L | Längsrichtung |

## Patentansprüche

1. Greifer (1) für eine Tuftingmaschine, der einen Grundkörper (2) und einen Einsatzkörper (3) aufweist, wobei der Greifer (1) in Längsrichtung (L) einen Halteabschnitt (4) und einen Führungsabschnitt (5) aufweist, wobei der gesamte Führungsabschnitt (5) einen länglichen Körper bildet und in Längsrichtung (L) abgewandt vom Halteabschnitt (4) in einem Haken (14) endet, wobei sich sowohl der Grundkörper (2) als auch der Einsatzkörper (3) in den Halteabschnitt (4) und in den Führungsabschnitt (5) und bis in den Haken (14) erstrecken, wobei der Haken eine Innenseite (15) aufweist, in der ein Fügespalt (18) zwischen dem Grundkörper (2) und dem Einsatzkörper (3) angeordnet ist, **dadurch gekennzeichnet, dass** im Führungsabschnitt (5) des Greifers (1) am Grundkörper (2) ein Anschlagmittel (6) angeordnet ist, gegen das der Einsatzkörper (3) in Längsrichtung (L) zum Halteabschnitt (4) angeschlagen ist, um den Fügespalt (18) in der Innenseite (15) des Hakens (14) in dessen Größe zu begrenzen.

2. Greifer (1) nach Anspruch 1, **dadurch gekennzeichnet, dass** im Führungsabschnitt (5) des Greifers am Einsatzkörper (3) ein Anlagemittel (7), das am Anschlagmittel (6) des Grundkörpers in Längsrichtung (L) zum Halteabschnitt (4) angeschlagen ist, angeordnet ist.

3. Greifer (1) nach Anspruch 2, **dadurch gekennzeichnet, dass** eine dem Halteabschnitt (4) zugewandte Innenseite (15) des Hakens (14) zu mindestens 50% durch den Einsatzkörper (3) gebildet ist.

4. Greifer (1) nach einem der vorangehenden Ansprüche, **dadurch gekennzeichnet, dass** das Anschlagmittel (6) am Grundkörper (2) im Führungsabschnitt (5) in dessen Endbereich in Längsrichtung in der vom Halteabschnitt (4) abgewandten Richtung angeordnet ist.

5. Greifer (1) nach einem der vorangehenden Ansprüche, **dadurch gekennzeichnet, dass** der Abstand in Längsrichtung (L) des Anschlagmittels (6) vom Ende des Führungsabschnitts (5) in Richtung auf den Halteabschnitt (4) mindestens 2 mal so groß ist, wie der Abstand in Längsrichtung des Anschlagmittels (6) von dem Halteabschnitt (4) abgewandten Ende des Führungsabschnitts (5) des Greifers (1).

6. Greifer (1) nach einem der vorangehenden Ansprüche 2 bis 5, **dadurch gekennzeichnet, dass** das Anschlagmittel (6) fest am Grundkörper (2) und das Anlagemittel (7) fest am Einsatzkörper (3) angeordnet ist.

7. Greifer (1) nach einem der vorangehenden Ansprüche 2 bis 6, **dadurch gekennzeichnet, dass** das Anschlagmittel (6) ein Anschlagflächenelement (8), das eine Flächensenkrechte (9) in Längsrichtung (L) zum vom Halteabschnitt abgewandten Ende des Führungsabschnitts (5) des Greifers (1) aufweist, und das Anlagemittel (7) ein am Einsatzkörper (6) angeordnetes Anlageflächenelement (10), das eine Flächensenkrechte (11) in Längsrichtung (L) zum Halteabschnitt (2) aufweist, und dass die beiden Flächenelemente (8, 10) an einander angrenzend angeordnet sind.

8. Greifer (1) nach einem der vorangehenden Ansprüche 2 bis 7, **dadurch gekennzeichnet, dass** das Anschlagmittel (6) gebildet ist durch einen Vorsprung (12) am Grundkörper (2) und das Anlagemittel (7) gebildet ist als eine Vertiefung (13) am Einsatzkörper (3).

9. Greifer (1) nach Anspruch 8, **dadurch gekennzeichnet, dass** der Vorsprung (12) einstückig mit dem Grundkörper (2) gebildet ist.

10. Greifer (1) nach Anspruch 8, **dadurch gekennzeichnet, dass** der Vorsprung (12) durch ein zusätzliches Bauteil gebildet ist.

11. Greifer (1) nach einem der vorangehenden Ansprüche, **dadurch gekennzeichnet, dass** das der Grundkörper (2) und der Einsatzkörper (3) in einer Breitenrichtung (B) nicht überlappen.

12. Greifer (1) nach einem der vorangehenden Ansprüche, **dadurch gekennzeichnet, dass** zwischen dem Grundkörper (2) und Einsatzkörper (3) ein Haftmittel, insbesondere ein Lot angeordnet ist.

13. Greifer (1) nach einem der vorangehenden Ansprüche, **dadurch gekennzeichnet, dass** der Einsatzkörper (3) Hartmetall aufweist.

14. Greifer (1) nach einem der vorangehenden Ansprüche, **dadurch gekennzeichnet, dass** der Grundkörper (2) einen Werkzeugstahl aufweist.

## Claims

1. Gripper (1) for a tufting machine, comprising a gripper body (2) and an insert (3), wherein the gripper (1) has, in the longitudinal direction (L), a holding section (4) and a guiding section (5), wherein, at the end further away from the holding section (4), in the longitudinal direction (L), the guiding section (5) terminates in a hook (14) and the holding section (4) in its entirety forms a elongated body, wherein both the gripper body (2) and the insert (3) extend in the holding section (4) and in the guiding section (5) and as far as in the hook (14), wherein said hook has an inner side (15), in which a joint gap (18) is arranged between the gripper body (2) and the insert (3), **characterised in that** a stop means (6), against which the insert (3) abuts in the longitudinal direction (L) towards the holding section (4), is arranged on the gripper body (2) in the guiding section (5) of the gripper (1) in order to limit the size of the joint gap (18) in the inner side (15) of the hook (14).

2. Gripper (1) according to claim 1, **characterised in that** a contact means (7), which abuts against the gripper body's stop means (6) in the longitudinal direction (L) towards the holding section (4), is arranged on the insert (3) in the guiding section (5) of the gripper.

3. Gripper (1) according to claim 2, **characterised in that** at least 50% of an inner side (15), facing towards the holding section (4), of the hook (14) is formed by the insert (3).

4. Gripper (1) according to any one of the preceding claims, **characterised in that** the stop means (6) on the gripper body (2) is arranged longitudinally in the guiding section (5), in the end area thereof which is further away from the holding section (4).

5. Gripper (1) according to any one of the preceding claims, **characterised in that** the distance, in the longitudinal direction (L), between the stop means (6) and the end of the guiding section (5) nearer to the holding section (4) is at least twice as great as the distance, in the longitudinal direction, between the stop means (6) and the end of the guiding section (5) of the gripper (1) which is further away from the holding section (4).

6. Gripper (1) according to any one of the preceding claims 2 to 5, **characterised in that** the stop means (6) is arranged securely on the gripper body (2) and the contact means (7) securely on the insert (3).

7. Gripper (1) according to any one of the preceding claims 2 to 6, **characterised in that** the stop means (6) has a stop-surface element (8) with a surface normal (9) pointing, in the longitudinal direction (L), towards the end of the guiding section (5) of the gripper (1) which is further away from the holding section, and the contact means (7) has, arranged on the insert (6), a contact-surface element (10) with a surface normal (11) pointing, in the longitudinal direction (L), towards the holding section (2), and that the two surface elements (8, 10) are arranged such as to be mutually contiguous.

8. Gripper (1) according to any one of the preceding claims 2 to 8, **characterised in that** the stop means (6) is formed by a projection (12) on the gripper body (2) and the contact means (7) is formed by a depression (13) in the insert (3).

9. Gripper (1) according to claim 8, **characterised in that** the projection (12) is formed integrally with the gripper body (2).

10. Gripper (1) according to claim 8, **characterised in that** the projection (12) is formed by an additional part.

11. Gripper according to any one of the preceding claims, **characterised in that** the gripper body (2) and the insert (3) do not overlap in a lateral direction (B).

12. Gripper (1) according to any one of the preceding claims, **characterised in that** a bonding agent, in particular a solder, is disposed between the gripper body (2) and the insert (3).

13. Gripper (1) according to any one of the preceding claims, **characterised in that** the insert (3) comprises hard metal.

14. Gripper (1) according to any one of the preceding claims, **characterised in that** the gripper body (2) comprises a tool steel.

## Revendications

1. Boucleur (1) pour une machine à tufter, comprenant un corps de boucleur (2) et un insert (3), le boucleur (1) comprend, dans la direction longitudinale (L), une section de maintien (4) et une section de guidage (5), à l'extrémité la plus éloignée de la section de maintien (4), dans la direction longitudinale (L), la section de guidage (5) se termine par un crochet (14) et la section de maintien (4) forme dans son ensemble un corps allongé, le corps de boucleur (2) et l'insert (3) s'étendent dans la section de maintien (4) et dans la section de guidage (5) et jusqu'au crochet (14), ledit crochet ayant un côté intérieur (15) dans lequel un espace de joint (18) est disposé entre le corps de boucleur (2) et l'insert (3), **caractérisé en ce qu'un** moyen d'arrêt (6), contre lequel l'insert (3) vient en butée dans la direction longitudinale (L) vers la section de maintien (4), est disposé sur le corps de boucleur (2) dans la section de guidage (5) du boucleur (1) afin de limiter la taille de l'espace de joint (18) dans le côté intérieur (15) du crochet (14).

2. Boucleur (1) selon la revendication 1, **caractérisée en ce qu'**un moyen de contact (7), qui vient en butée contre le moyen d'arrêt (6) du corps du boucleur dans la direction longitudinale (L) vers la section de maintien (4), est disposé sur l'insert (3) dans la section de guidage (5) du boucleur.

3. Boucleur (1) selon la revendication 2, **caractérisée en ce qu'**au moins 50 % d'un côté intérieur (15) du crochet (14), pointé vers la section de maintien (4), est formé par l'insert (3).

4. Boucleur (1) selon l'une quelconque des revendications précédentes, **caractérisée en ce que** le moyen d'arrêt (6) sur le corps de boucleur (2) est disposé longitudinalement dans la section de guidage (5), dans la zone d'extrémité de celle-ci qui est la plus éloignée de la section de maintien (4).

5. Boucleur (1) selon l'une quelconque des revendications précédentes, **caractérisée en ce que** la distance, dans la direction longitudinale (L), entre le moyen d'arrêt (6) et l'extrémité de la section de guidage (5) la plus proche de la section de maintien (4) est au moins deux fois plus grande que la distance, dans la direction longitudinale, entre le moyen d'arrêt (6) et l'extrémité de la section de guidage (5) du boucleur (1) qui est la plus éloignée de la section de maintien (4).

6. Boucleur (1) selon l'une quelconque des revendications 2 à 5 précédentes, **caractérisée en ce que** le moyen d'arrêt (6) est disposé de manière fixe sur le corps de boucleur (2) et le moyen de contact (7) de manière fixe sur l'insert (3).

7. Boucleur (1) selon l'une quelconque des revendications 2 à 6 précédentes, **caractérisée en ce que** le moyen d'arrêt (6) comporte un élément de surface d'arrêt (8) avec une normale à la surface (9) pointant, dans la direction longitudinale (L), vers l'extrémité de la section de guidage (5) du boucleur (1) qui est la plus éloignée de la section de maintien, et le moyen de contact (7) comporte, disposé sur l'insert (6), un élément de surface de contact (10) avec une normale à la surface (11) pointant, dans la direction longitudinale (L), vers la section de maintien (2), et que les deux éléments de surface (8, 10) sont disposés de manière à être mutuellement contigus.

8. Boucleur (1) selon l'une quelconque des revendications 2 à 8 précédentes, **caractérisée en ce que** le moyen d'arrêt (6) est formé par une protubérance (12) sur le corps de boucleur (2) et le moyen de contact (7) est formé par un renfoncement (13) dans l'insert (3).

9. Boucleur (1) selon la revendication 8, **caractérisée en ce que** la protubérance (12) est formée d'un seul tenant avec le corps de boucleur (2).

10. Boucleur (1) selon la revendication 8, **caractérisée en ce que** la protubérance (12) est formée par une pièce supplémentaire.

11. Boucleur selon l'une quelconque des revendications précédentes, **caractérisée en ce que** le corps de boucleur (2) et l'insert (3) ne se chevauchent pas dans une direction latérale (B).

12. Boucleur (1) selon l'une quelconque des revendications précédentes, **caractérisée en ce qu'**un agent de liaison, en particulier une soudure, est disposé entre le corps de boucleur (2) et l'insert (3).

13. Boucleur (1) selon l'une quelconque des revendications précédentes, **caractérisée en ce que** l'insert (3) comprend du métal dur.

14. Boucleur (1) selon l'une quelconque des revendications précédentes, **caractérisée en ce que** le corps de boucleur (2) comprend un acier à outils.
